# EUROPÄISCHE PATENTSCHRIFT

(11) **EP 3 693 289 B1**
(45) Veröffentlichungstag und Bekanntmachung des Hinweises auf die Patenterteilung: **06.01.2021**
(21) Anmeldenummer: 19155740.4
(22) Anmeldetag: 06.02.2019
(51) Int. Cl.: B65D 47/18, B65D 47/24, B65D 51/28, A47G 19/22

(54) **FLASCHENAUFSATZ**
BOTTLE ATTACHMENT
PIÈCE RAPPORTÉE POUR BOUTEILLE

(43) Veröffentlichungstag der Anmeldung: 12.08.2020
(73) Patentinhaber: Adivex GmbH, 90559 Burgthann (DE)
(72) Erfinder: Zakel, Adrian, 90559 Burgthann (DE); Fürst, Ivan, 93055 Regensburg (DE); Wurmseder-Hoffmann, Dirk, 81479 München (DE)
(74) Vertreter: Wunderlich & Heim Patentanwälte Partnerschaftsgesellschaft mbB

(56) Entgegenhaltungen:
- WO-A1-2004/089771
- WO-A1-2019/016096
- ES-A1- 2 560 882
- GB-A- 2 497 781

## Beschreibung

Die Erfindung betrifft einen Flaschenaufsatz zum Befestigen auf der Öffnung einer Flasche. Der Flaschenaufsatz weist ein Hohlrohr auf, welches sich in das Innere der Flasche erstreckt. Ferner besitzt der Flaschenaufsatz eine Trinköffnung, welche mit dem Hohlrohr verbunden ist. Zusätzlich ist ein Trinkbereich vorgesehen, wobei die Trinköffnung im Trinkbereich vorgesehen ist.

Ein derartiger Flaschenaufsatz ist aus der ES 2 560 882 A1 bekannt, bei dem mehrere kleine Öffnungen am Trinkbereich vorgesehen sind, welche einen kleineren Durchmesser als die Trinköffnung aufweisen. Zusätzlich ist im Flaschenaufsatz ein Flüssigkeitsreservoir vorgesehen, welches mit den kleinen Öffnungen verbunden ist. Des Weiteren ist eine Abgabeeinrichtung vorgesehen, welche bei ihrem Aktivieren eine Flüssigkeit aus dem Flüssigkeitsreservoir über die kleinen Öffnungen abgeben kann. Der bekannte Flaschenaufsatz ist insbesondere zum Mixen zweier Flüssigkeiten wie zum Beispiel Alkohol und Soda bestimmt.

Zwar können die kleineren Öffnungen so gegeneinander verschoben werden, dass die Ausflussmenge der Flüssigkeit wie Alkohol aus dem auf der Flasche aufgebrachten Flüssigkeitsreservoir reguliert werden kann. Das Gesamtvolumen zum Beispiel an Alkohol, das mit der Flüssigkeit aus der Flasche gemixt wird, wird jedoch durch die diesen Flaschenaufsatz betätigende Person, zum Beispiel einem Barkeeper, über die Zeitdauer des Mixvorganges der beiden Flüssigkeiten bestimmt.

Flaschenaufsätze anderer Art, mit denen gleichzeitig zwei Flüssigkeiten beziehungsweise Medien abgegeben werden können oder mit denen eine Mischung zweier Flüssigkeiten erfolgt, sind zum Beispiel aus GB 2 497 781 A, der WO 2019/016096 A1 beziehungsweise WO 2004/089771 A1 bekannt.

Der gattungsgemäße Flaschenaufsatz kann beispielsweise auf eine Getränkeflasche aufgeschraubt werden. Die exakte Ausführung der Befestigung auf der Flasche hängt jeweils davon ab, wie die Flasche selbst ausgeführt ist. Weist diese beispielsweise ein Außengewinde auf, so ist der Flaschenaufsatz mit einem komplementär hierzu ausgebildeten Innengewinde ausgestattet. Das Hohlrohr, welches sich in das Innere der Flasche erstreckt, reicht bevorzugt bis in die Region des Flaschenbodens. Dies muss aber nicht zwingend der Fall sein. Es reicht auch aus, wenn sich das Hohlrohr bis zum Ende des Flaschenaufsatzes erstreckt, so dass es mit dem Inneren der Flasche verbunden ist. Das Hohlrohr kann auch in der Art eines Kanals ausgebildet sein, welcher sich beispielsweise vom Trinkbereich zum flaschenseitigen Ende des Flaschenaufsatzes erstreckt.

Auf der anderen Seite endet das Hohlrohr in einer Trinköffnung, welche in dem Trinkbereich vorgesehen ist. Hierdurch ist es möglich, durch den Flaschenaufsatz die Flüssigkeit aus dem Inneren der Flasche zu trinken.

Nach aktuellen Studien der WHO ist beinahe die Hälfte der deutschen Bevölkerung als Übergewichtig zu klassifizieren. In den USA gelten nach denselben Standards bereits 40% der Bevölkerung nicht nur als übergewichtig, sondern als fettleibig.

Ein Grund dafür ist unter anderem der Konsum von stark gesüßten Getränken, die eine sehr hohe Kalorienzufuhr mit sich bringen.

Zwar ist es bekannt, dass man auf diese verzichten sollte, beispielsweise indem man auf Wasser umsteigt, jedoch fällt hierbei oft ein Geschmackserlebnis weg, so dass ein Umstieg gerade in der problematischen Zielgruppe oft nicht in Erwägung gezogen wird.

Der Erfindung liegt daher die **Aufgabe** zugrunde, einen Flaschenaufsatz anzugeben, der bei Verwendung die Kalorienzufuhr verringern kann.

Diese Aufgabe wird erfindungsgemäß durch einen Flaschenaufsatz mit den Merkmalen des Anspruchs 1 gelöst.

Vorteilhafte Ausführungsformen der Erfindung sind in den Unteransprüchen, in der Beschreibung sowie in den Figuren und deren Erläuterung angegeben.

Ein Grundgedanke der Erfindung liegt in der Erkenntnis, dass die Geschmacksnerven beim Trinken nicht die gesamte Zeit aktiv sind beziehungsweise Informationen an das Gehirn weiterleiten. Der Erfindung liegt hierbei die Beobachtung zugrunde, dass während des Trinkvorganges im Wesentlichen nur zu Beginn und am Ende Informationen von den Geschmacksknospen an das Gehirn weitergebeben werden beziehungsweise im Gehirn ausgewertet werden. Mit anderen Worten liegt ein Geschmackserlebnis im Wesentlichen beim Beginn des Trinkens sowie beim Beenden des Trinkvorganges vor.

Diese Erkenntnis möchte sich die Erfindung zunutze machen. Entsprechend der Erfindung ist im Flaschenaufsatz ein Flüssigkeitsreservoir vorgesehen, in welchem beispielsweise ein Sirup oder eine Flüssigkeit mit einem Geschmack vorgehalten werden kann. Über die kleinen Öffnungen im Trinkbereich kann mittels der Abgabeeinrichtung gezielt diese Flüssigkeit abgegeben werden.

Hierbei ist es bevorzugt, wenn die Abgabe beim Starten und/oder Beenden des Trinkens stattfindet.

Dies hat beispielsweise zur Folge, dass in der Flasche selbst Wasser, welches bekanntermaßen keine Kalorien und kaum Geschmack enthält, vorhanden ist. Beim Beginn des Trinkvorgangs wird über die Abgabeeinrichtung mittels der kleinen Öffnungen eine geringe Menge, welche vorgebbar ist, aus dem Flüssigkeitsreservoir in den Mund des Trinkenden abgegeben. Hierbei stellt sich ein Geschmackserlebnis ein. Anschließend trinkt der Benutzer des Flaschenaufsatzes Wasser, wobei das Geschmackserlebnis weiter vorhanden ist. Beim Beenden des Trinkvorgangs kann erneut eine vorgebbare Menge Flüssigkeit abgegeben werden, so dass das Geschmackserlebnis noch unterstrichen wird.

Hiermit wird erreicht, dass die Gesamtanzahl der während des Trinkvorgangs aufgenommenen Kalorien, im Vergleich zu einem Trinkvorgang der beispielsweise mit einer gesüßten Flüssigkeit stattfindet, deutlich verringert ist.

Grundsätzlich können die mehreren kleinen Öffnungen beliebig ausgeführt sein, wobei sie erfindungsgemäß zum Zerstäuben der Flüssigkeit ausgebildet sind. Durch das Zerstäuben beim Beginn des Trinkvorgangs wird die Flüssigkeit aus dem Flüssigkeitsreservoir besonders gut im Mund des Trinkenden verteilt, wodurch das Geschmackserlebnis selbst einer kleinen Flüssigkeitsmenge erhöht werden kann.

Bevorzugt ist es, wenn ein Verschluss zum fluiddichten Verschließen der Öffnung am Trinkbereich vorgesehen ist, welcher beispielsweise durch eine vertikale und/oder drehende Bewegung von einer verschlossenen Position in eine geöffnete Position überführbar ist. Mit einer derartigen Ausführung wird sichergestellt, dass die Flasche mit dem erfindungsgemäßen Flaschenaufsatz dicht verschlossen werden kann, so dass beim Transport die Flüssigkeit aus der Flasche wie auch die Flüssigkeit aus dem Reservoir nicht austritt.

Vorteilhaft ist es ferner, wenn die Abgabeeinrichtung beim Bewegen des Verschlusses aus der verschlossenen Position in die geöffnete Position aktivierbar ist. Ebenfalls kann die Abgabeeinrichtung zusätzlich oder alternativ auch beim Bewegen des Verschlusses von der geöffneten Position in die verschlossene Position aktivierbar sein.

Mittels derartiger Ausführungen kann das gewünschte Ergebnis erreicht werden, so dass beim Beginnen des Trinkvorgangs beziehungsweise beim Beenden des Trinkvorgangs ein Geschmackserlebnis beim Trinkenden vorliegt. Hierzu kann der erfindungsgemäße Flaschenaufsatz ein insbesondere von Sportflaschen bekanntes, Zugsystem aufweisen. Hierbei wird zum Trinken der Verschluss vertikal nach oben, weg vom Flaschenkörper, bewegt. Dies geschieht meist indem der Sportler oder Trinkender in den Verschluss hineinbeißt und die Flasche leicht von sich wegschiebt. Ist die Abgabeeinrichtung mit dem Verschluss gekoppelt, so führt dies dazu, dass sofort bevor die Flüssigkeit aus der Flasche selbst im Mund des Sportlers eintritt, die Flüssigkeit aus dem Flüssigkeitsreservoir abgegeben wird und somit ein Geschmackserlebnis vorliegt.

In ähnlicher Weise führt das Verschließen dazu, dass erneut ein Geschmackserlebnis beim Sportler vorliegt. Dies täuscht dem Sportler insgesamt vor, dass er nicht Wasser, sondern im Wesentlichen die Flüssigkeit getrunken hat, welche sich in dem Flüssigkeitsreservoir befindet.

In einer alternativen Ausführungsform kann ein Kippverschluss zum Verschließen des Trinkbereiches mit der Trinköffnung und den kleinen Öffnungen vorgesehen sein. Dieser kann bevorzugt seitlich abklappbar ausgebildet sein. Bei einer derartigen Konstruktion ist es möglich, dass der Flaschenaufsatz einen Anschlag für den Kippverschluss aufweist und dass der Anschlag bei Kontakt mit dem Kippverschluss zum Aktivieren der Abgabeeinrichtung ausgebildet ist. Eine derartige Ausführung hat wiederum den Zweck, dass beim Öffnen bevor der eigentliche Trinkvorgang beginnt über die Abgabeeinrichtung eine kleine Menge der Flüssigkeit aus dem Flüssigkeitsreservoir in den Mund des Benutzers gespritzt werden kann.

In einer weiteren Ausführungsform kann der Flaschenaufsatz im Wesentlichen zylinderähnlich ausgebildet sein und an seiner Mantelfläche eine Aktiviereinrichtung zum Aktivieren der Abgabeeinrichtung aufweisen. Idealerweise ist die Aktiviereinrichtung so positioniert und dimensioniert, dass sie beim Zuführen der Flasche zum Mund gegriffen und damit aktiviert wird. Auch durch diese Konstruktion wird wiederum erreicht, dass vor dem eigentlichen Trinkvorgang, das heißt der Aufnahme der Flüssigkeit aus der Flasche, eine geringe Menge der Flüssigkeit aus dem Flüssigkeitsreservoir in den Mund des Benutzers gespritzt wird.

In einer weiteren Ausführungsform weist die Abgabeeinrichtung mindestens eine Drucckammer auf, welche fluiddicht mit dem Flüssigkeitsreservoir und den kleinen Öffnungen verbunden ist und sich auf dem Abgabeweg der Flüssigkeit zwischen dem Flüssigkeitsreservoir und den kleinen Öffnungen befindet. In dieser Druckkammer kann die abzugebende Menge an Flüssigkeit zwischengespeichert werden, so dass beispielsweise beim Öffnen des Verschlusses des Flaschenaufsatzes die Druckkammer geleert wird und das darin befindliche Volumen der Flüssigkeit in den Mund des Trinkenden gespritzt wird. Das Vorsehen der Druckkammer ermöglicht eine einfache Konstruktion und dient unter Umständen auch zum Definieren der in einem Trinkvorgang maximal abzugebenden Menge der Flüssigkeit aus dem Flüssigkeitsreservoir.

In diesem Zusammenhang ist es bevorzugt, wenn die Abgabeeinrichtung derart ausgebildet ist, dass wenn die vorgebbare Menge der Flüssigkeit aus der Druckkammer abgegeben ist und diese über die Abgabeeinrichtung nach der Abgabe wieder aufgefüllt wird. Dies hat zur Folge, dass automatisch in der Druckkammer für den nächsten Trinkvorgang bereits die richtige Menge vorgehalten wird.

Es hat sich gezeigt, dass für die vorgebbare Menge der Flüssigkeit, welche durch die Abgabeeinrichtung auf einmal ausgegeben wird, bereits äußerst kleine Menge ausreichend sind, um ein Geschmackserlebnis, welches vom Trinkenden als ausreichend empfunden wird, zu erzeugen. Bevorzugt ist es hierbei, wenn es sich bei der Flüssigkeitsmenge um 1 ml bis 10 ml, insbesondere 4 ml bis 6 ml, bevorzugt 5 ml, handelt.

Grundsätzlich kann die Abgabeeinrichtung beliebig ausgeführt sein. Eine besonders einfache Ausführung ist möglich, wenn ein Pumpmechanismus vorgesehen ist, welcher zur Abgabe der Flüssigkeit aus dem Flüssigkeitsreservoir ausgebildet ist. Sind Druckkammern vorgesehen, so kann über den Pumpmechanismus ein Überführen der Flüssigkeit aus dem Flüssigkeitsreservoir in die Druckkammern vorgesehen sein. Der Pumpmechanismus kann auf verschiedene Art und Weisen ausgeführt sein, beispielsweise ist es möglich ihn mechanisch, elektrisch und/oder piezoelektrisch ausführen. Wie er exakt ausgeführt ist, kommt maßgeblich auf den Einsatzbereich an.

Ist beispielsweise vorgesehen, dass zusätzlich ein Microcontroller im Flaschenaufsatz eingebaut ist, welcher eine externe Kommunikationsschnittstelle aufweisen kann, so ist vorteilhaft, wenn der Pumpmechanismus beziehungsweise die Abgabeeinrichtung selbst, elektrisch ausgeführt ist. So kann über den Microcontroller eine Kommunikation mit der Abgabeeinrichtung vorgesehen sein, um diese detaillierter zu konfigurieren beziehungsweise Logdaten beispielsweise über die Anzahl der Trinkvorgänge oder dergleichen abzufragen.

Um das Geschmackserlebnis weiter zu verbessern, kann mehr als ein Flüssigkeitsreservoir vorgesehen sein. Beispielsweise ist es möglich, zwei Flüssigkeitsreservoire vorzusehen, von denen beim Beginn des Trinkvorgangs aus einem und beim Beenden des Trinkvorgangs aus dem anderen eine Flüssigkeit abgegeben wird. Auch hierdurch ist es möglich, das Geschmackserlebnis des Benutzers zu beeinflussen.

Ferner betrifft die Erfindung eine Flasche mit einem erfindungsgemäßen Flaschenaufsatz. Wie bereits ausgeführt, ist der Flaschenaufsatz dann entsprechend ausgebildet und dimensioniert, so dass er auf die Flasche aufgebracht werden kann. Beispielsweise ist es möglich, den Flaschenaufsatz derart zu dimensionieren, dass er auf standardmäßige PET-Flaschen, wie sie im Handel erhältlich sind, anbringbar ist.

Die Erfindung wird nachfolgend anhand von schematischen Ausführungsbeispielen unter Bezugnahme auf die beiliegenden Figuren näher erläutert. Hierbei zeigen:
- Fig. 1: eine schematische Ansicht eines erfindungsgemäßen Flaschenaufsatzes nach einer ersten Ausführungsform;
- Fig. 2: eine schematische Ansicht eines erfindungsgemäßen Flaschenaufsatzes nach einer zweiten Ausführungsform; und
- Fig. 3: eine schematische Ansicht eines erfindungsgemäßen Flaschenaufsatzes nach einer weiteren Ausführung.

Durchgehend durch die drei Figuren werden gleiche Bauteile mit gleichen Bezugszeichen bezeichnet.

In Fig. 1 ist eine erste Ausführungsform eins erfindungsgemäßen Flaschenaufsatzes 1 dargestellt. Dieser ist mit einem Innengewinde 8 auf einer Flasche 40, welche ein Außengewinde 41 aufweist, befestigt.

Durch den Flaschenaufsatz 1 erstreckt sich ein Hohlrohr 3 in das Innere der Flasche 40. Dieses ist am oberen Ende mit einer Trinköffnung 4 verbunden, welche sich in einem Trinkbereich 6 befindet. Unterhalb des Trinkbereiches 6 sind zwei Druckkammern 13, 14 angeordnet. Wiederum unterhalb der beiden Druckkammern 13, 14 befinden sich zwei Flüssigkeitsreservoire 21, 22. Eine Verbindung zwischen der ersten Druckkammer 13 und dem ersten Flüssigkeitsreservoir 21 wird durch entsprechende Ventile 15 an der gemeinsamen Kontaktfläche oder Trennwand realisiert. Durch analoge Ventile 15 ist auch eine Verbindung zwischen der zweiten Druckkammer 14 und dem zweiten Flüssigkeitsreservoir 22 vorgesehen. Die beiden Druckkammern 13, 14 haben ferner eine Verbindung zu kleinen Öffnungen 11, welche zum Zerstäuben eines Fluides dienen. Die kleinen Öffnungen 11 sind im Trinkbereich 6 vorgesehen.

Am oberen Ende des Flaschenaufsatzes ist ein Verschluss 30 ausgebildet, der in Form eines Nippels realisiert ist. Dieser hat grundsätzlich eine bekannte Konstruktion, so dass er beim Herausziehen die Trinköffnung 4 freigibt, so dass Flüssigkeit vom Inneren der Flasche 40 über die Trinköffnung 4 getrunken werden kann.

Im Folgenden wird die Funktionsweise des erfindungsgemäßen Flaschenaufsatzes 1 näher erläutert. In diesem Zusammenhang wird auch auf die Abgabeeinrichtung eingegangen, welche durch die Vielzahl der Bauteile des Flaschenaufsatzes 1 realisiert ist.

Im Ausgangszustand befindet sich eine vorgebbare Menge an Flüssigkeit in der ersten Druckkammer 13, wohingegen die zweite Druckkammer 14 leer ist. Wird der Verschluss 30 nach oben gezogen, so bewegt sich ein Boden der ersten Druckkammer 13 ebenfalls nach oben. Dies führt dazu, dass aus den kleinen Öffnungen 11 die Flüssigkeit, welche sich in der ersten Druckkammer 13 befindet, herausgepresst wird.

Beim nach oben Ziehen des Verschlusses 30 wird auch eine Zwischenwand in der zweiten Druckkammer 14 nach unten geschoben, wodurch durch das Prinzip der kommunizierenden Röhren und entsprechende Ventile ein Teil der Flüssigkeit, welche sich in dem zweiten Flüssigkeitsreservoir 22 befindet, in die zweite Druckkammer 14 überführt wird.

Ist nun der Verschluss 30 offen, so kann der Benutzer über die Trinköffnung 4 den Inhalt der Flasche zu sich nehmen. Sobald er den Verschluss 30 schließt, schiebt er ihn nach unten. Dies hat zur Folge, dass mittels einer Umlenkung der Boden beziehungsweise die bewegliche Wand in der zweiten Druckkammer 14 nach oben verschoben wird, wodurch die Flüssigkeit aus der zweiten Druckkammer 14 über die kleinen Öffnungen 11 abgegeben wird. In analoger Weise wird die Zwischenwand in der ersten Druckkammer 13 nach unten verfahren und hierdurch wiederum Flüssigkeit aus dem ersten Flüssigkeitsreservoir 21 über die Ventile 15 in die erste Druckkammer 14 überführt.

Grundsätzlich sind natürlich auch andere Abgabemechanismen möglich, die mechanisch, elektrisch sowie piezoelektrisch in ähnlicher Weise realisiert sein können.

Mit dem erfindungsgemäßen Flaschenaufsatz 1 ist es somit möglich, dass bevor der Trinkvorgang gestartet wird, zuerst eine bestimmte Menge an Flüssigkeit in den Mundbereich eines Benutzers gespritzt wird. Hierdurch entsteht ein Geschmackserlebnis entsprechend der gewählten Flüssigkeit. Anschließend kann die eigentliche Flüssigkeit aus der Flasche 40 getrunken werden. Bevorzugt handelt es sich hierbei um Wasser, welches wie bereits ausgeführt während des Trinkvorganges kaum zum Geschmackserlebnis beiträgt.

Beim Schließen des Flaschenaufsatzes 1 wird erneut aus dem zweiten Reservoir 22 beziehungsweise der zweiten Druckkammer 14 eine Flüssigkeit in den Mund des Benutzers gespritzt. Dies wiederum erhöht das Geschmackserlebnis, so dass dem Benutzer vorgegaukelt wird, er hätte die ganze Zeit eine Flüssigkeit mit dem Geschmack getrunken.

Grundsätzlich ist natürlich auch möglich nur bei Öffnen oder nur beim Schließen eine Abgabe vorzusehen. In ähnlicher Weise ist es nicht zwingend notwendig, dass zwei verschiedene Flüssigkeitsreservoire 21, 22 vorgesehen sind.

In Fig. 2 ist eine alternative Ausführungsform eines erfindungsgemäßen Flaschenaufsatzes 100 dargestellt. Dieser unterscheidet sich im Wesentlichen zu dem in Fig 1 gezeigten Flaschenaufsatz 1 dadurch, dass der Verschluss nicht zum Aktvieren der Abgabeeinrichtung verwendet wird. Hierfür ist an der Mantelfläche 132 ein Hebel 135 vorgesehen. Dieser drückt einen Stift 133 zum Aktivieren der Abgabeeinrichtung im Bereich der Mantelfläche 132. Im einfachsten Fall kann durch den Hebel 135 ein entsprechender Überdruck in dem Reservoir 21 aufgebaut werden, so dass bei Betätigung des Hebels 135 beziehungsweise des Stiftes 133 Flüssigkeit aus den kleinen Öffnungen 11 gespritzt wird. Ebenfalls ist es jedoch möglich, hier eine Mikropumpe vorzusehen, die durch den Impuls, welcher durch den Hebel 135 beziehungsweise den Stift 133 ausgelöst wird, eine Druckerhöhung im Reservoir 21 veranlasst, so dass ein Teil der Flüssigkeit über die kleinen Öffnungen 11 abgegeben wird. Auch ein direktes Abgeben über die Pumpe ohne eine Druckerhöhung im Reservoir 21 ist denkbar.

In Fig. 3 ist eine weitere Ausführungsform des erfindungsgemäßen Flaschenaufsatzes 200 dargestellt. Dieser weist einen Kippverschluss 230 auf. Am Kippschluss 230 ist wiederum ein Stift 233 vorgesehen, welcher beim Öffnen des Kippverschlusses 230 mit einem Anschlag 231, welcher an der Mantelfläche 232 vorgesehen ist, zusammenwirkt. Dieser Anschlag kann beispielsweise eine Pumpe aktivieren, die eine Abgabe einer kleinen Menge der im Reservoir vorgesehenen Flüssigkeit über die kleinen Öffnungen 11 veranlasst.

Grundsätzlich sind verschiedene für den Fachmann in bekannter Weise realisierbare Einrichtungen zur Abgabe der Flüssigkeit aus dem Reservoir denkbar. Ob ein aktives Pumpen mittels einer mechanischen oder elektrischen Pumpe oder durch Aufbringen eines externen Druckes vorgesehen ist, liegt jeweils in der gewünschten Ausführungsform.

Wesentlich für die Erfindung ist jedoch die Erkenntnis, dass durch die Abgabe eines kleinen Teils einer Flüssigkeit vor und/oder nach dem Trinken dem Benutzer vorgespielt wird, er würde eine andere Flüssigkeit als Wasser trinken.

Somit kann mit dem erfindungsgemäßen Flaschenaufsatz die Kalorienaufnahme beim Trinken verringert werden ohne das Geschmackserlebnis maßgeblich zu beeinflussen.

## Patentansprüche

1. Flaschenaufsatz (1, 100, 200) zum Befestigen auf der Öffnung einer Flasche (40),
mit einem Hohlrohr (3), welches sich in das Innere der Flasche (40) erstreckt,
mit einer Trinköffnung (4), welche mit dem Hohlrohr (3) verbunden ist,
mit einem Trinkbereich (6), wobei die Trinköffnung (4) im Trinkbereich (6) vorgesehen ist,
mit mehreren kleinen Öffnungen (11) am Trinkbereich (6), welche einen kleineren Durchmesser als die Trinköffnung (4) aufweisen,
mit einem Flüssigkeitsreservoir (21, 22) im Flaschenaufsatz (1, 100, 200), welches fluiddicht mit den kleinen Öffnungen (11) verbunden ist,
mit einer Abgabeeinrichtung,
**dadurch gekennzeichnet,**
a) **dass**, beim Aktivieren, die Abgabeeinrichtung eine vorgebbare Menge an Flüssigkeit aus dem Flüssigkeitsreservoir (21, 22) über die kleinen Öffnungen (11) abgibt, und
b) **dass** die mehreren kleinen Öffnungen (11) zum Zerstäuben der Flüssigkeit ausgebildet sind.

2. Flaschenaufsatz (1) nach Anspruch 1,
**dadurch gekennzeichnet,**
**dass** ein Verschluss (30) zum fluiddichten Verschließen der Trinköffnung (4) und der kleinen Öffnungen (11) am Trinkbereich (6) vorgesehen ist, welcher mittels einer Vertikal- und/oder Drehbewegung von einer verschlossenen Position in eine geöffnete Position überführbar ist.

3. Flaschenaufsatz (1) nach Anspruch 2,
**dadurch gekennzeichnet,**
**dass** die Abgabeeinrichtung beim Bewegen des Verschlusses (30) von der verschlossenen Position in die geöffnete Position aktivierbar ist.

4. Flaschenaufsatz (1) nach Anspruch 2 oder 3,
**dadurch gekennzeichnet,**
**dass** die Abgabeeinrichtung beim Bewegen des Verschlusses (30) von der geöffneten Position in die verschlossene Position aktivierbar ist.

5. Flaschenaufsatz (200) nach einem der Ansprüche 1 bis 4,
**dadurch gekennzeichnet,**
**dass** ein Kippverschluss (230) zum Verschließen des Trinkbereiches (6) vorgesehen ist, welcher seitlich abklappbar ist,
**dass** an dem Flaschenaufsatz (200) ein Anschlag (231) für den Kippverschluss (230) ausgebildet ist und
**dass** der Anschlag (231) bei Kontakt mit dem Kippverschluss (230) zum Aktivieren der Abgabeeinrichtung ausgebildet ist.

6. Flaschenaufsatz (100) nach einem der Ansprüche 1 bis 5,
**dadurch gekennzeichnet,**
**dass** der Flaschenaufsatz (100) zylinderähnlich ausgebildet ist und
**dass** an einer Mantelfläche (132) des Flaschenaufsatzes (100) eine Aktiviereinrichtung zum Aktivieren der Abgabeeinrichtung ausgebildet ist.

7. Flaschenaufsatz (1) nach einem der Ansprüche 1 bis 6,
**dadurch gekennzeichnet,**
**dass** die Abgabeeinrichtung mindestens eine Druckkammer (13, 14) aufweist, welche fluiddicht mit dem Flüssigkeitsreservoir (21, 22) und den kleinen Öffnungen (11) auf dem Ausgabeweg der Flüssigkeit verbunden vorgesehen ist.

8. Flaschenaufsatz (1) nach Anspruch 7,
**dadurch gekennzeichnet,**
**dass** die Abgabeeinrichtung ausgebildet ist, die vorgebbare Menge der Flüssigkeit aus der Druckkammer (13, 14) abzugeben und diese nach Abgabe wieder aufzufüllen.

9. Flaschenaufsatz (1, 100, 200) nach einem der Ansprüche 1 bis 8,
**dadurch gekennzeichnet,**
**dass** die vorgebbare Menge der Flüssigkeit 1 ml bis 10 ml, insbesondere 4 ml bis 6 ml beträgt.

10. Flaschenaufsatz (1, 100, 200) nach einem der Ansprüche 1 bis 9,
**dadurch gekennzeichnet,**
**dass** die Abgabeeinrichtung einen Pumpmechanismus aufweist.

11. Flaschenaufsatz (1, 100, 200) nach Anspruch 10,
**dadurch gekennzeichnet,**
**dass** der Pumpmechanismus mechanisch, elektrisch und/oder piezoelektrisch ausgebildet ist.

12. Flaschenaufsatz (1, 100, 200) nach einem der Ansprüche 1 bis 11,
**dadurch gekennzeichnet,**
**dass** ein Microcontroller mit einer externen Kommunikationsschnittstelle vorgesehen ist und
**dass** die Abgabeeinrichtung zur Kommunikation mit dem Microcontroller ausgebildet ist.

13. Flaschenaufsatz (1, 100, 200) nach einem der Ansprüche 1 bis 12,
**dadurch gekennzeichnet,**
**dass** mindestens zwei Flüssigkeitsreservoire (21, 22) vorgesehen sind.

14. Flasche (40), **dadurch gekennzeichnet,**
**dass** die Flasche mit einem Flaschenaufsatz (1, 100, 200) nach einem der Ansprüche 1 bis 13 versehen ist.

## Claims

1. A bottle cap (1, 100, 200) for attaching to the opening of a bottle (40),
having a hollow tube (3), which extends into the interior of the bottle (40),
having a drinking opening (4), which is connected to the hollow tube (3),
having a drinking area (6), wherein the drinking opening (4) is provided in the drinking area (6), comprising
multiple small openings (11) in the drinking area (6), which have a smaller diameter than the drinking opening (4),
a liquid reservoir (21, 22) in the bottle cap (1, 100, 200), which is connected in a fluid-tight manner with the small openings (11),
a dispensing device,
**characterized in that**
a) when activated the dispensing device dispenses a predefinable quantity of the liquid from the liquid reservoir (21, 22) via the small openings (11) and
b) the multiple small openings (11) are configured for atomizing the liquid.

2. The bottle cap (1) according to claim 1,
**characterized in that**
a stopper (30) is provided for closing the drinking opening (4) and the small openings (11) in the drinking area (6) in a fluid-tight manner, which stopper can be transferred from a closed position to an open position by means of a vertical and/or rotating movement.

3. The bottle cap (1) according to claim 2,
**characterized in that**
the dispensing device can be activated on moving the stopper (30) from the closed position to the open position.

4. The bottle cap (1) according to claim 2 or 3,
**characterized in that**
the dispensing device can be activated on moving the stopper (30) from the open position to the closed position.

5. The bottle cap (200) according to any one of the claims 1 to 4,
**characterized in that**
for closing the drinking area (6), a flip closure (230) is provided which is laterally hinged,
**in that** a stop (231) for the flip closure (230) is configured on the bottle cap (200) and
**in that** the stop (231) is configured for activating the dispensing device on contact with the flip closure (230).

6. The bottle cap (100) according to any one of the claims 1 to 5,
**characterized in that**
the bottle cap (100) is configured cylindrically and
**in that** on a circumferential surface (132) of the bottle cap (230) an activating device for activating the dispensing device is configured.

7. The bottle cap (1) according to any one of the claims 1 to 6,
**characterized in that**
the dispensing device has at least one pressure chamber (13, 14), which is provided such that it is connected in a fluid-tight manner to the liquid reservoir (21, 22) and the small openings (11) in the dispensing path of the liquid.

8. The bottle cap (1) according to claim 7,
**characterized in that**
the dispensing device is configured to dispense the predefinable quantity of the liquid from the pressure chamber (13, 14) and to fill up said pressure chamber (13, 14) again after dispensing.

9. The bottle cap (1, 100, 200) according to any one of the claims 1 to 8,
**characterized in that**
the predefinable quantity of the liquid is 1 ml to 10 ml, in particular 4 ml to 6 ml.

10. The bottle cap (1, 100, 200) according to any one of the claims 1 to 9,
**characterized in that**
the dispensing device has a pump mechanism.

11. The bottle cap (1, 100, 200) according to claim 10,
**characterized in that**
the pump mechanism is configured mechanically, electrically and/or piezoelectrically.

12. The bottle cap (1, 100, 200) according to any one of claims 1 to 11,
**characterized in that**
a microcontroller having an external communication interface is provided and **in that** the dispensing device is configured for communication with the microcontroller.

13. The bottle cap (1, 100, 200) according to any one of the claims 1 to 12,
**characterized in that**
at least two liquid reservoirs (21, 22) are provided.

14. Bottle (40)
**characterized in that**
the bottle is provided with a bottle cap (1, 100,200) according to any one of the claims 1 to 13.

## Revendications

1. Coiffe de bouteille (1, 100, 200) pour maintenir une bouteille (40) lorsque ladite bouteille (40) est ouverte,
avec une pipette (3), laquelle s'enfonce dans l'intérieur de la bouteille (40),
avec une ouverture pour boire (4), laquelle est reliée à la pipette (3),
avec un endroit pour boire (6), où l'ouverture pour boire (4) est prévue dans l'endroit pour boire (6), avec plusieurs petites ouvertures (11) dans l'endroit pour boire (6), lesquelles présentent un diamètre inférieur à celui de l'ouverture pour boire (4),
avec un réservoir de liquide (21, 22) dans la coiffe de bouteille (1, 100, 200), lequel est relié de manière étanche avec les petites ouvertures (11),
avec un moyen de distribution,
**Caractérisée en ce que**
Lors de l'activation, le moyen de distribution distribue une quantité donnée du liquide hors du réservoir à liquide (21, 22) par les petites ouvertures (11),
et **en ce que** les plusieurs petites ouvertures (11) sont configurées pour vaporiser le liquide.

2. Coiffe de bouteille (1) selon la revendication 1, **caractérisée en ce qu'**un obturateur (30) pour fermer de manière étanche l'ouverture pour boire (4) et les petites ouvertures (11) est prévu à l'endroit pour boire (6), lequel obturateur peut être déplacée d'une position de fermeture dans une position d'ouverture au moyen d'un mouvement vertical et/ou de traction.

3. Coiffe de bouteille (1) selon la revendication 2, **caractérisée en ce que** le moyen de distribution peut être activé par le déplacement de l'obturateur (30) de la position fermée dans la position ouverte.

4. Coiffe de bouteille (1) selon la revendication 2 ou 3, **caractérisée en ce que** le moyen de distribution peut être activé par le déplacement de la fermeture (30) de la position ouverte dans la position fermée.

5. Coiffe de bouteille (200) selon l'une des revendications 1 à 4, **caractérisée en ce qu'**il est prévu un obturateur à bascule (230) pour la fermeture de l'endroit pour boire (6), lequel obturateur peut être abaissé sur le côté,
et **en ce que** sur la coiffe de bouteille (200) est configurée une prise (231) pour l'obturateur à bascule (230),
et **en ce que** la prise (231) est configurée pour l'activation du moyen de distribution par contact avec l'obturateur à bascule (230).

6. Coiffe de bouteille (100) selon l'une des revendications 1 à 5, **caractérisée en ce que** la coiffe (100) a une forme semblable à celle d'un cylindre
et **en ce que** sur une surface enveloppante (132) de la coiffe (100) est configuré un moyen d'activation pour l'activation du moyen de distribution.

7. Coiffe de bouteille (1) selon l'une des revendications 1 à 6, **caractérisée en ce que** le moyen de distribution présente au moins une chambre de pression (13, 14), lequel est prévu relié de manière étanche avec le réservoir de liquide (21, 22) et les petites ouvertures (11) sur le trajet de sortie du liquide.

8. Coiffe de bouteille (1) selon la revendication 7, **caractérisée en ce que** le moyen de distribution est configuré en sorte de distribuer la quantité donnée de liquide hors de la chambre à pression (13, 14) et de remplir à nouveau celle-ci après la distribution.

9. Coiffe de bouteille (1, 100, 200) selon l'une des revendications 1 à 8, **caractérisée en ce que** la quantité donnée de liquide se monte à 1 ml à 10 ml et en particulier à 4 ml à 6 ml.

10. Coiffe de bouteille (1, 100, 200) selon l'une des revendications 1 à 9, **caractérisée en ce que** le moyen de distribution présente un mécanisme de pompe.

11. Coiffe de bouteille (1, 100, 200) selon la revendication 10, **caractérisée en ce que** le mécanisme de pompe est de nature mécanique, électrique et/ou piézoélectrique.

12. Coiffe de bouteille (1, 100, 200) selon l'une des revendications 1 à 11, **caractérisée en ce qu'**un microcontrôleur avec un module de communication est prévu
et **en ce que** le moyen de distribution est configuré pour communiquer avec le microcontrôleur.

13. Coiffe de bouteille (1, 100, 200) selon l'une des revendications 1 à 12, **caractérisée en ce qu'**au moins deux réservoirs de liquide (21, 22) sont prévus.

14. Bouteille (40) **caractérisée en ce que** ladite bouteille est pourvue d'une coiffe de bouteille (1, 100, 200) selon l'une des revendications 1 à 13.
